# EUROPÄISCHE PATENTSCHRIFT

(11) **EP 0 835 212 B1**
(45) Veröffentlichungstag und Bekanntmachung des Hinweises auf die Patenterteilung: **27.07.2005**
(21) Anmeldenummer: 97922869.9
(22) Anmeldetag: 24.04.1997
(51) Int. Cl.: B65D 43/04, B21D 51/46

(54) **Wieder-verschliessbarer Behälter mit Deckelring und Eindrückdeckel**
Reclosable container with cover ring and press-in lid
Conteneur refermable avec collerette et couvercle enconçable

(30) Priorität: 25.04.1996 DE 19616528
(43) Veröffentlichungstag der Anmeldung: 15.04.1998
(73) Patentinhaber: Impress Group B.V., 1118 BH Luchthaven Schiphol (NL)
(72) Erfinder: BELLINGROEHR, Norbert, D-40474 Düsseldorf (DE)
(74) Vertreter: Leonhard, Frank Reimund, Dipl.-Ing.
(86) Internationale Anmeldenummer: PCT/DE1997/000844
(87) Internationale Veröffentlichungsnummer: WO 1997/041043

(56) Entgegenhaltungen:
- DE-B- 2 541 636
- FR-A- 817 603
- US-A- 3 338 456

## Beschreibung

Das technische Gebiet der Erfindung sind Behälter zum Aufnehmen von lösungsmittelhaltigen oder lösungsmittelarmen und damit kriechfreudigen Füllfluiden, zum Beispiel Holzschutzmitteln, und ein diesbezüglicher Deckelring zur wiederverschließbaren Aufnahme eines Eindrückdeckels (kurz: ED-Deckel).

Aus der **US-A 3,338,456** (Continental Can Company) ist ein Verschluß dem Fachmann zugänglich, der mit einer verbesserten Reibung zwischen Deckelring und Deckel arbeitet, wobei zwei Paare von Dichtungslagen zusammenwirken, die nach außen gerichtet sind und an zwei Wandabschnitten einer U-förmigen Sicke und eines U-förmigen Endabschnitts des Deckels abdichtend zusammenwirken, zur Vermeidung des sogenannten "Poppings", d. h. einer Art des temporären Lösens von Dichtungszonen, vgl. dazu die genannte Schrift in Spalte 2, Zeilen 42 bis 60 sowie die dortigen Figuren 2 und 3.

In zunehmendem Maße werden lösungsmittelhaltige und -arme (kriechfreudige) Güter in Runddosen (Rundgebinden) abgefüllt und mit einem ED-Deckel, der in einen Deckelring gedrückt wird, wiederverschließbar verschlossen. Der Deckelring ist über eine Falznaht mit dem Dosenrumpf verbunden. Die Falznaht ist in der Regel ein Doppelfalz.

Durch Benutzung ist ein Stand der Technik der Allgemeinheit zugänglich geworden, bei dem ein ED-Deckel mit einer Innenlackbeschichtung versehen wird und zusätzlich zum Lack noch ein Dichtungsmittel im Dichtungsbereich zwischen Deckelring und Eindrückdeckel aufgebracht wird (Spotlackierung bzw. Ringgummiervng). Alternativ ist auch vorgeschlagen worden, die Innenlackierung des Deckels durch eine Schicht aus Polypropylen (PP) zu ersetzen. Polypropylen ist allerdings nicht in der Lage, höheren Temperaturen standzuhalten, so daß der Deckelspiegel des Deckels als Werbefläche, durch Aufbringen einer Farbkennzeichnung für die Farbe des in dem Behälter befindlichen Lacks oder Holzschutzmittels nicht genutzt werden kann. Auch kann der an sich großflächige Deckelspiegel nicht für andere technische und Werbeinformation eingesetzt werden. Das Bedrucken des Deckelspiegels oder das Aufbringen von Farblack auf ihm würde eine Trocknung oder einen Einbrennvorgang erfordern, der Temperaturen von mehr als 150° bedingt, die das Polypropylen auf der Unterseite des Deckels schädigen oder verbrennen.

Aus der **FR-A 817 603** (Desjardin), vom September 1937, sind dem Fachmann drei Varianten für das Verschließen eines Behälters seit Jahrzehnten zugänglich. In zwei der beschriebenen Varianten trägt der Behälter einen Deckelring, in den ein Eindrückdeckel eingesetzt wird, wobei eine Variante eine nach außen weisende zusätzliche Dichtungslage erhält, die auf dem Deckelring schon bei der Herstellung des Deckelrings plaziert worden ist. Diese Dichtungslage besteht aus einem weichen, nachgiebigen Werkstoff, bevorzugt einer Auswahl aus verschiedenen Metallen, die als Folie auf das Weißblech des Deckels aufgelegt worden sind. Der Deckel trägt in dem dritten Beispiel keine ersichtliche Dichtungslage, wie das auch in der **DE-A 25 41 636** (Blechwarenfabrik Limburg), aus dem Jahr 1976 der Fall ist. Dort wird eine Dichtungslage zwar altemativ an dem "Oberboden" eines Behälters oder an dem Rand eines Deckels angeordnet, aber bevorzugt ist die Anordnung am Deckel, nicht am Oberboden und an seiner nach radial innen weisenden Fläche, die das dort so benannte "Füllloch" begrenzt, vgl. die dortige Figur 2. Der Oberbegriff des Anspruchs 1 entspricht der **FR-A 817 603** (Desjardin), wie oben angegeben.

Das technische Problem, vor das sich die Erfindung gestellt sieht, ist demnach eine bessere Abdichtung des Paßsitzes für den Eindrückdeckel und des Falzbereichs bei kriechfreudigen Füllfluiden sowie die Schaffung der Möglichkeit, den Deckelspiegel optisch zu gestalten, ohne dass der Passsitz in seiner Dichtigkeit beeinflußt wird. Die Fertigung soll dennoch vereinfacht werden.

Das wird mit der Kombination der Merkmale des Anspruchs 1 erreicht.

Überraschend bietet der mit der dünnen Kriechschutzlage, insbesondere Polypropylen, beschichtete Deckelring die Grundlage dafür, den sonst üblichen Compound im Falzbereich entfallen zu lassen (das übliche Dichtungsmittel), da die innen im Deckelring vorhandene Polypropylenschicht zur Dichtung zwischen Deckelring und Dosenkörper ausreichend ist.

Die Kriechschutzschicht im Dichtbereich bildet also in ihrer Verlängerung über die eine Oberfläche des gesamten Deckelrings auch den neuen "Compound", der die Dichtaufgabe im Falz erfüllt (Anspruch 7).

Erreicht wird das vorgenannte Problem auch durch einen innenseitig oder unterseitig beschichteten Deckelring zur Verbindung mit einem Behälter, wobei die am Deckelring angebrachte Schicht eine Kriechschutzschicht, insbesondere aus Polypropylen ist (Anspruch 3).

Der Eindrückdeckel wird also nicht mit einem PP-Material beschichtet, sondern der Deckelring, und zwar auf seiner gesamten inneren Oberfläche, die einerseits zum Falz die Fatznaht bildet und andererseits nach innen den aus einer vertikalen Wand gestalteten Paßsitz auf der Seite des Rumpfes vorgibt.

Der Deckel und Deckelring sind aus einem Metallblech gefertigt.

Es hat sich herausgestellt, däß mit dieser Ausgestaltung ein geforderter Anpreßdruck im Dichtbereich des Paßsitzes erreicht werden kann, wobei der Deckel lackiert oder unlackiert sein kann und eine im Stand der Technik noch zwingend erforderliche zusätzliche Ringgummierung als zusätzliche Kriechschutzdichtung entfallen kann. Der Eindrückdeckei kann weiterhin als Werbefläche genutzt werden. Er ist jederzeit bedruckbar oder lackierbar, da er nicht mehr mit einem in seiner Temperatur beschränkten Polypropylen versehen ist.

Überraschend bietet der mit der dünnen Kriechschutzlage, insbesondere Polypropylen, beschichtete Deckelring die Grundlage dafür, den sonst üblichen Compound im Falzbereich entfallen zu lassen (das übliche Dichtungsmittel), da die innen im Deckelring vorhandene Polypropylenschicht zur Dichtung zwischen Deckelring und Dosenkörper ausreichend ist. Die Kriechschutzschicht im Dichtbereich bildet also in ihrer Verlängerung über die eine Oberfläche des gesamten Deckelrings auch den neuen "Compound", der die Dichtaufgabe im Falz erfüllt.

Geforderte Anpreßdrücke von >0,5 bar werden mit der Erfindung erreicht. Es wird eine höchste Dichtigkeit für kriechfreudige oder penetrante Füllfluide erreicht. Spotlacfcierungen des Standes der Technik können entfallen, ebenso wie Ringgummierungen. Zusätzlich ergibt sich die Möglichkeü, eine ggf. vorzusehende Inneniackierung des Deckels, die höheren Temperaturen standhalten kann, ohne PVC auszubilden, was Umwettschutzaspekten Rechnung trägt.

Umfangreiche Tests haben ergeben, daß mit den erwähnten Füllgütern bei stehenden, liegenden oder auf dem Kopf stehenden Dosen (oder Behältern) und bei Raumtemperatur sowie im Brutschrank schon eine 50 µm Schicht aus Polyproplen im Paßsitzbereich absolute Füllgut-Austrittssicherheit bietet.

Die Erfindung kann aber nicht nur bei kriechfreudigen Füllfluiden angewendet werden, sie hat auch einen Anwendungsbereich, der bis hin zu trockenen und feuchtigkeitsempfindüchen Füllgütern geht, also die Verhinderung des Eintritts von Feuchtigkeit durch den Paßsitz von außen in das trockene Füllgut. Ein solcher Anwendungsbereich liegt in der Abfüllung von Trockenmilch, die auch nach dem Anbruch wieder sicher und ohne Gefahr des Feuchtwerdens verschlossen werden muß.

Die Erfindung(en) werden nachfolgend anhand mehrerer Ausführungsbeispiele erläutert und ergänzt.
- **Figur 1**: ist ein Ausschnitt des Dichtbereiches D eines Eindrückdeckels 20. Gezeigt ist ein Behälterrumpf 10, ein über einen Falzbereich 40 daran angeordneter Deckelring 30 und der an einer vertikalen Wand 30b des Deckelrings eingepaßte Eindrückdeckel 20 mit einem Deckelspiegel 20a.
- **Figur 2**: ist ein Ausschnitt aus der Figur 1, der auf den Dichtbereich D konzentriert ist. Beschichtungen 32a,22 wirken im Dichtbereich D an der vertikalen Wand 30b des Deckelrings und der vertikalen Wand 20b des Eindrückdeckels zusammen.

Der im Ausschnitt in der **Figur 1** dargestellte wiederverschließbare Behälter hat einen im wesentlichen runden Behälterrumpf 10, der über einen Randbereich 10a einen Doppelfalz 40 mit einem Deckelring 30 bildet. Der Deckelring ist konturiert und trägt eine umlaufende Sicke zwischen seinen beiden vertikalen Wandabschnitten 30a,30b von welch letzteren beiden einer direkt an der Innenwand des Behälterrumpfes 10 anliegt und der andere im wesentlichen horizontal nach innen weist.

An der nach innen weisenden Innenfläche der vertikalen Deckelringwand 30b wird ein Paßsitz D für einen Eindrückdeckel 20 ausgebitdet, der - ausgehend von einem Deckelspiegel 20a - einen vertikalen, umlaufenden Wandabschnitt 20b hat, der mit der erwähnten Innenwand des Deckelrings 30b zusammenwirkt.

Der lnnenwandabschnitt 20b des Deckels 20 verläuft zwischen einem Auflageflansch 20c und dem Deckelspiegel 20a, wobei Auflageflansch 20c und Deckelspiegel 20a im wesentlichen parallel und senkrecht zu der vertikalen Wand 20b des Deckels 20 verlaufen.

Die vertikale Wand 20b des Eindrückdeckels 20 ist mit einer flachen aber breiten Einformung versehen, die an die vertikale Wand 30b des Deckelrings in ihrer Erstreckung in etwa angepaßt ist. In diesem Bereich wird, speziell anhand der Figur 2 erkennbar, der Dichtungs-Paßsitz D gebildet, der den kriechfreudigen Gütern keinen Durchlaß bietet.

Zusätzlich ist noch eine Dichtung zwischen dem Auflageflansch 20c und dem Äußenbereich einer nach oben umgerollten Rollierung 31 der vertikalen DeckelringWand 30b möglich, entweder rein mechanisch oder ebenfalls veranlaßt durch die Erstreckung der dünnen Kriechschutzschicht 32a über den Dichtbereich D hinaus, in die Rollierung 31.

Die umlaufende flache Sicke 20b in der vertikalen Wand ist über zwei verschieden tiefe Stufenabschnitte in den Auflageflansch 20c und in den Deckelspiegel 20a übergeleitet. Die beiden Stufenabschnitte sind umlaufend, ebenso wie die flache Sicke 20b; als Anlagenut mit geringer Tiefe.

Die speziell in Figur 2 nur im Dichtbereich D gezeigte dünne Kriechschutzschicht 32a ist im Beispiel aus Polypropylen gestaltet. Sie ist fest und mit einer Dicke in der Größenordnung von 50 µm an der vertikalen Wand 30b des Deckelrings 30 angebracht. Sie kann sich bei einem vorgefertigten Deckelring, der aus einem Blech gestanzt wird, das mit einer Polypropylen-Schicht gänzlich bedeckt ist, über den gesamten Decketring auf der einen Seite erstrecken, wobei durch eine entsprechende Ausformung gemäß Figur 1 die Polypropylen-Schicht dann an verschiedenen Stellen nach innen (im Dichtungsbereich D), nach oben (im Rollierungsbereich 31), nach unten (im Deckelringbereich zwischen Dichtungssitz D und Falz 40) und nach innen und oben (im Falzbereich 40) erstreckt. In all diesen Bereichen des Deckelrings genügt die einseitige Beschichtung des Deckelrings, um jeweils Dichtungsfunktion übernehmen zu können.

Eine Dichtungsfunktion übernimmt die Polyproylenschicht im Bereich des Falzes 40, anstelle eines dort üblicherweise vorgesehenen Dichtungsmittels, das entfallen kann. Die dünne Kriechschutzschicht genügt, um auch im Falzbereich 40 Dichtungsfunktionen übernehmen zu können.

Im Bereich des Dichtungssitzes gemäß Figur 2 wird zusammen mit dem Eindrückdeckel die Dichtungsaufgabe durch die Polypropylen-Schicht übernommen. Der Deckel hat keine zusätzliche Dichtungslage, er kann nur mit einer Lackierung versehen sein, die höheren Temperaturen standhält, wenn der Deckel in seinem Deckelspiegel 20a z.B. mit einer Lackierung versehen wird, die eingebrannt oder bei hoher Temperatur getrocknet wird. Diese Schicht kann eine Farbschicht zur Kennzeichnung der Farbe des Behälterinhaltes sein, sie kann auch andere informationsaufgaben übernehmen.

Die Stärke der Kriechschutzschicht 32, die im Dichtungsbereich D mit 32a bezeichnet ist, kann varüeren, bleibt aber gering und wird im Bereich zwischen 30 und 200 µm gewählt, abhängig von der Blechdicke und dem kriechfreudigen Füllgut, wie Lacke, Farbe oder Lasur.

Wird die Lackbeschichtung, die zuvor beim Deckel 20 angesprochen wurde, aufgebracht, so sollte auf eine im wesentlichen PVC-freie Lackbeschichtung geachtet werden, ohnehin können PVC-Dichtungslagen im Dichtungsbereich entfallen.

## Patentansprüche

1. Wieder-verschliessbarer Behälter (10) mit einem Eindrückdeckel-Paßsitz an einem Deckelring (30), zur Befüllung mit einem kriechfreudigem Fülifluid, wie Lack, Farbe, Lasur oder Holzschutrgrundierung, bei welchem Behälter der Eindrückdeckel-Paßsitz einen Dichtbereich aufweist, wobei
(a) der Dichtbereich auf der Seite (30b) des am oberen Rand (10a) des Behälterrumpfes (10) über einen Falzbereich (40) angefalzten Deckelrings (30) mit einer Kriechschutzschicht (32,32a) versehen ist;
(b) so dass ein Dichtbereich auf Seiten eines Eindrückdeckels (20;20a,20b) keine Kriechschutzschicht oder nur eine Lack-Beschichtung (22b,22) zu tragen braucht;
**dadurch gekennzeichnet, dass** die Kriechschutz-Schicht (32,32a) sich über die im Wesentlichen gesamte Unterseite des Deckelrings (30) und bis in den Falzbereich (40) am oberen Rand des Behälterrumpfs (10) hinein erstreckt sowie als dünne Schicht wesentlich dünner ist als die Blechdicke des Deckelrings (30).

2. Behälter nach Anspruch 1, mit dem Eindrückdeckel, bei dem die Lack-Beschichtung im wesentlichen die gesamte Unterseite (22) des Eindrüctcdeckels (20;20a,20b) bedeckt.

3. Behälter nach einem der vorigen Ansprüche, bei dem die dünne Kriechschutz-Schicht (32,32a) aus Polypropylen (PP) ist.

4. Behälter nach einem der vorigen Ansprüche, bei dem die Kriechschutz-Schicht (32,32a) eine Dicke zwischen 30 µm und 200 µm aufweist, insbesondere 50 µm, oder zwischen 50 µm und 100 µm liegt.

5. Behälter nach einem der vorigen Ansprüche, bei dem die Lackbeschichtung (22,22b) des Deckels (20) im wesentlichen völlig PVC-frei ist.

6. Behälter nach Anspruch 1, bei dem auf der Unterseite des Deckelrings (30) keine Lackschicht vorgesehen ist und im Dichtbereich keine zusätzliche Dichtungsmittel-Ringlage als Spotlackierung vorgesehen ist.

7. Behälter nach einem der vorigen Ansprüche, bei dem im Falzbereich (40) kein zusätzliches Dichtungsmittel oder Compound vorgesehen ist.

8. Behälter nach Anspruch 1, mit dem EindrOckdeckel (20), wobei ein vertikaler Wandabschnitt (20b) des Eindrückdeckels (20) für ein Einsetzen in den Deckelring (30) mit einer umlaufenden Dichtungssicke (20b) versehen wird, die eine nur geringe Tiefe und einen ebenen Sickenboden aufweist, um mit der Breite des Sickenbodens (20b) in etwa einer axialen Höhe einer Innenwand (30b) des Deckelrings zu entsprechen.

## Claims

1. Re-closable container (10) with press-in lid snug seat and lid ring (30) for filling with a quick-flow filling fluid, such as lacquer, paint, glaze or wood-protecting primer, in which container the press-in lid snug seat has a sealing region, wherein
(a) the sealing region on sides of a press-in lid (20; 20a, 20b) does not have a flow-protecting layer or has only one lacquer coating (22b, 22);
(b) the sealing region on the side (30b) of the lid ring (30) folded over a folding region (40) on the upper edge (10a) of the container body (10) is provided with a flow-protecting layer (32, 32a);
**characterised in that** the flow-protecting layer (32, 32a) extends over essentially the entire underside of the lid ring (30) and as far as the folding region (40) on the upper edge of the container body (10) and as a thin layer is considerably thinner than the sheet metal thickness of the lid ring (30).

2. Container according to claim 1, in which the lacquer coating covers essentially the entire underside (22) of the press-in lid (20; 20a, 20b).

3. Container according to one of the previous claims, in which the thin flow-protecting layer (32, 32a) is made from polypropylene (PP).

4. Container according to one of the previous claims, in which the flow-protecting layer (32, 32a) has a thickness between 30 µm and 200 µm, in particular 50 µm, or lies between 50 µm and 100 µm.

5. Container according to one of the previous claims, in which the lacquer coating (22, 22b) of the lid (20) is essentially completely PVC-free.

6. Container according to claim 1, in which no lacquer layer is provided on the underside of the lid ring (30) and no additional sealing agent annular layer is provided as spot lacquering in the sealing region

7. Container according to one of the previous claims, in which no additional sealing agent or compound is provided in the folding region (40).

8. Container according to claim 1, wherein a vertical wall section (20b) of the lid (20) for insertion in the lid ring (30) is provided with an annular sealing bead (20b), which has only low depth and a flat bead base in order to correspond, with the width of the bead base (20b), approximately to an axial height of an inner wall (30b) of the lid ring.

## Revendications

1. Récipient refermable (10) muni d'un couvercle rentrant à ajustement serré et d'une bague de couvercle (30), destiné à être rempli avec un fluide de remplissage sensible au fluage, comme un vernis, une peinture, un glacis ou une couche de fond pour la protection du bois, dans lequel récipient l'ajustement serré présente une zone d'étanchéité, où
(a) la zone d'étanchéité ne porte pas, du côté du couvercle rentrant (20; 20a, 20b), de couche protectrice contre le fluage ou seulement un revêtement de vernis;
(b) la zone d'étanchéité est pourvue d'une couche (32, 32a) de protection contre le fluage sur le côté (30b) d'une bague (30) repliée sur le bord supérieur (10a) d'un corps de récipient (10) via une zone repliée (40);
**caractérisé en ce que** la couche (32, 32a) protégeant contre le fluage s'étend sur sensiblement l'ensemble d'une face inférieure de la bague (30) et jusque dans la zone repliée (40) sur le bord supérieur du corps de récipient (10) et, en tant que couche mince, est sensiblement plus mince que l'épaisseur de tôle de la bague (30).

2. Récipient selon la revendication 1, dans lequel le revêtement de vernis recouvre sensiblement l'ensemble d'une face inférieure (22) du couvercle rentrant (20; 20a, 20b).

3. Récipient selon l'une quelconque des revendications précédentes, dans lequel la couche mince (32, 32a) protégeant contre le fluage est en polypropylène (PP).

4. Récipient selon l'une quelconque des revendications précédentes, dans lequel la couche (32, 32a) protégeant contre le fluage présente une épaisseur comprise entre 30 µm et 200 µm, en particulier 50 µm, ou entre 50 µm et 100 µm.

5. Récipient selon l'une quelconque des revendications précédentes, dans lequel le revêtement de vernis (22, 22b) du couvercle (20) est essentiellement complètement exempt de PVC.

6. Récipient selon la revendication 1, dans lequel il n'est pas prévu, sur la face inférieure de la bague (30), de couche de vernis ni, dans la zone d'étanchéité , de couche annulaire supplémentaire de moyen d'étanchéité sous la forme d'une couche de vernis par points.

7. Récipient selon l'une quelconque des revendications précédentes, dans lequel il n'est pas prévu, dans la zone repliée (40), de moyen d'étanchéité ou compound supplémentaire.

8. Récipient selon la revendication 1, dans lequel une section de paroi verticale (20b) du couvercle (20) est pourvue, pour une insertion dans la bague (30), d'une moulure d'étanchéité périphérique (20b) qui présente une faible profondeur seulement et un fond de moulure uni pour que la largeur du fond de moulure (20b) s'adapte approximativement sur une hauteur axiale d'une paroi interne (30b) de la bague.
